# EUROPÄISCHE PATENTSCHRIFT

(11) **EP 0 021 252 B1**
(45) Veröffentlichungstag und Bekanntmachung des Hinweises auf die Patenterteilung: **25.01.1984**
(21) Anmeldenummer: 80103252.5
(22) Anmeldetag: 11.06.1980
(51) Int. Cl.: H01Q 25/02, H01Q 5/00, H01Q 19/13

(54) **Als Pillbox-Antenne ausgebildete Radarantenne mit integrierter IFF-Antenne**
Pillbox type radar antenna with integrated IFF antenna
Antenne radar du type pillbox avec antenne d'interrogation IFF intégrée

(30) Priorität: 21.06.1979 DE 2925063
(43) Veröffentlichungstag der Anmeldung: 07.01.1981
(73) Patentinhaber: SIEMENS AKTIENGESELLSCHAFT, 80333 München (DE)
(72) Erfinder: Brunner, Anton, Dipl.-Ing., D-8136 Wangen (DE)

## Beschreibung

Die Erfindung bezieht sich auf eine mit einer integrierten IFF-Antenne (IFF = identification-friend-foe = Freund-Feind-Identifizierung) versehene, als Pillbox-Antenne ausgebildete Radar- antenne, bestehend aus einem zylindrischen Parabolreflektor, aus zwei senkrecht dazu angeordneten, zueinander parallel verlaufenden metallischen Platten und aus einem mit seinem Strahlungszentrum im Fokus des zylindrischen Parabolreflektors angeordneten Radarsignal-Primärstrahler, neben dem eine Einrichtung zur Strahlungseinkopplung des IFF-Signals angeordnet ist.

Primärradar- und IFF-Antennen lassen sich baulich getrennt ausführen, z.B. als Pillbox-Antenne und IFF-Balkenantenne, und dann beispielsweise räumlich übereinander kombinieren. Es ist auch eine Balkenantenne mit einer seriengespeisten Radarantenne und einem integrierten IFF-Balken bekannt. Der Nachteil einer seriengespeisten Radar-Antenne, z.B. einer Hohlleiterschlitzantenne, besteht in der Schmalbandigkeit und insbesondere in der Frequenzabhängigkeit der Hauptstrahlrichtung.

Aus FR-A-2 387 528 ist eine Pillbox-Antenne für Primärradar mit einer integrierten IFF-Antenne bekannt, die im Inneren der Pillbox-Antenne in einem in Strahlungsrichtung eigens vorgezogenen Bereich in Form von Strahlerelementen vor einem als Reflektorwand wirkenden Polarisationsgritter angebracht ist. Die IFF-Strahler wirken somit ohne ,Reflexion -am zylindrischen Parabolreflektor der Pillbox-Antenne nach aussen. Wegen des IFF-Strahlervorbaus ist die zwar niedrige und deswegen für eine Unterbringung auf Fahrzeugen geeignete Gesamtantenne länger als eine übliche Pillbox-Antenne. Ausserdem weist sie wegen der im Aperturberich der einfachen Pillbox-Antenne liegenden Primärradar- und IFF-Strahler und der damit gegebenen Abschattungen bzw. dem hohen Nebenzipfelpegel keine günstigen Strahlungseigenschaften auf.

Aufgabe der Erfindung, die sich auf eine Radar- antenne mit einer integrierten IFF-Antenne der eingangs genannten Art bezieht, ist es, eine derartige Antenne kürzer auszubilden und gleichzeitig in der horizontalen Ebene innerhalb einer grösseren Frequenzbandbreite optimale Strahlungseigenschaften zu erreichen.

Gemäss der Erfindung wird diese Aufgabe dadurch gelöst, dass zwischen den beiden Platten noch eine parallel zu diesen beiden Platten verlaufende, jedoch nicht bis zum zylindrischen Parabolreflektor reichende metallische Zwischenplatte vorgesehen ist, so dass sich nach Art einer an sich bekannten doppelstöckigen Pillbox-Antenne zwei zu beiden Seiten dieser Zwischenplatte liegende Plattenzwischenräume ergeben, zwischen denen eine Strahlungsverbindung über eine entlang des zylindrischen Parabolreflektors vorgesehene Einrichtung zur Umlenkung der Strahlung besteht, wobei in dem einen Plattenzwischenraum sowohl der Radarsignal-Primärstrahler als auch daneben die Einrichtung zur Strahlungseinkopplung des IFF-Signals angeordnet sind, während sich der andere Plattenzwischenraum zur Antennenapertur öffnet.

Eine einfache Pillbox-Antenne wird bekanntlich durch einen zylindrischen Parabolreflektor und zwei senkrecht dazu und zueinander parallel verlaufende, metallische Platten, die einen Abstand von weniger als eine Wellenlänge aufweisen, gebildet. Die Einspeisung erfolgt hierbei an der Brennlinie. Es entsteht eine fächerförmige Strahlungskeule. Im Gegensatz dazu weist die an sich beispielsweise aus US-A-2 638 546 bekannte Doppelstock-(gefaltete)Pillbox-Antenne den Vorteil auf, dass die Apertur nicht durch den Primärstrahler teilweise abgeschattet wird.

Die Erfindung wird im folgenden anhand von drei Figuren näher erläutert. Es zeigen
Fig. 1 eine Doppelstock-Pillbox-Antenne für Radar- und IFF-Signale nach der Erfindung in einer geschnittenen Seitendarstellung
Fig. 2 diese Antenne in einer in Fig. 1 bei l-I geschnittenen Draufsicht, und
Fig. 3 einen Ausschnitt aus Fig. 2.

Die doppelstöckige Pillbox-Antenne nach der Erfindung besteht aus einem zylindrischen Parabolreflektor 1 und zwei senkrecht dazu angeordneten, zueinander parallel verlaufenden metallischen Platten 2 und 3 mit einer Zwischenplatte 4, die jedoch nicht bis zum Parabolreflektor 1 reicht. Die Zwischenplatte 4 verläuft parallel zu den beiden Platten 2 und 3. Zu beiden Seiten der Zwischenplatte 4 ergibt sich jeweils ein Plattenzwischenraum (= Stockwerk) 5 bzw. 6. In der Brennlinie des Parabolreflektors 1 ist mit seinem Strahlungszentrum ein Radarsignal-Primärstrahler 7 im Plattenzwischenraum 6 angeordnet. Der Radarsignal-Primärstrahler 7 lässt sich beispielsweise als offener Hohlleiter oder als ein kleiner Hornstrahler, z.B. ein Umlenkhornstrahler, wie in Fig. 1 ausbilden. Das von einer Zuführung 8 kommende Radarsignal wird somit über den Primärstrahler 7 in den unteren Plattenzwischenraum 6 eingekoppelt. Der Strahlungsübergang vom unteren Plattenzwischenraum 6 in den oberen Zwischenraum 5 erfolgt in der Anordnung nach Fig. 1 mit Hilfe von zwei 45°-Abschrägungen 9 und 10 in der Querschnittskontur des zylindrischen Parabolreflektors 1. Der Übergang kann aber auch durch einen einfachen Schlitz zwischen der Zwischenplatte 4 und dem zylindrischen Parabolreflektor 1 erfolgen. Die Zwischenplatte 4 wird in einer am zylindrischen Parabolreflektor 1 entlang verlaufenden, aus dielektrischem Material bestehenden Halterung 11 befestigt. Eine derartige Halterung der Zwischenplatte 4 ist der Verwendung von diskreten Abstandsstiften u.U. vorzuziehen, da bei der Verwendung solcher Stifte störende Inhomogenitätsstellen entstehen können. Vor der Apertur 20 des oberen Zwischenraumes 5 ist eine trichterförmige Öffnung 12 vorgesehen, um die gewünschte vertikale Bündelung zu ermöglichen. Auch in der Nähe der Apertur kann der Zwischenraum durch eine aus dielektrischem Material bestehende Abstützung 21 gehalten werden, die gleichzeitig der klimatischen Abdichtung dienen kann.

Zu beiden Seiten der Primärradareinkopplung, d. h. zu beiden Seiten des Umlenkhornstrahlers 7 und damit auch der Pillbox-Parabol-Brennlinie, erfolgt die IFF-Einkopplung mittels zweier Strahler 13 und 14. Die vertikale Polarisation dieser beiden IFF-Strahler 13 und 14 ist bei horizontaler oder vertikaler Primärradarpolarisation in jedem Fall ausbreitungsfähig und kann auch problemlos in das darüber liegende Stockwerk, d.h. in den Zwischenraum 5 umgelenkt werden. Die IFF-Einkopplung erfolgt durch die verlängerten Innenleiter zweier Koaxialleitungen und muss wegen seiner relativ zur Wellenlänge kurzen Ausdehnung angepasst werden. Die der IFF-Einkopplung dienenden Strahler 13 und 14 können in Querrichtung etwas zueinander versetzt sein, so dass die Abstände dieser Einkoppelstrahler 13 und 14 jeweils zum Radarsignal-Primärstrahler unterschiedlich sind und eine für eine optimierte zielgesteuerte Abfrage notwendige, gegenüber der Radarhauptkeule schielende IFF-Hauptstrahlrichtung entsteht. Eine Summen-Differenz-Bildung der Signale der beiden IFF-Strahler 13 und 14 zur Einengung der effektiven Keulenbreite und zur Nebenkeulensignalunterdrückung erfolgt durch eine aussen an der Platte 3 angebrachte Hybridschaltung 15 in zweckmässiger Weise unmittelbar unterhalb der IFF-Einkopplung. Mit 16 und 17 sind der Summen- und Differenzeingang dieser Hybridschaltung 15 bezeichnet.

Der untere Plattenzwischenraum 6 ist an der zum zylindrischen Parabolreflektor abgewandten Seite mit einer metallischen Rückwand 18 abgeschlossen. Der Abstand d₂ zwischen der Einrichtung zur Strahlungseinkopplung der IFF-Signale, d. h. den beiden Strahlern 13 und 14, und der Rückwand 18 ist in vorteilhafter Weise so bemessen, dass die Rückwand als Subreflektor für die IFF-Signale wirksam ist. Bei vertikaler Strahlungspolarisation sowohl der auszustrahlenden Radarsignale als auch der auszustrahlenden IFF-Signale empfiehlt es sich, den Abstand d₁ zwischen dem Strahlungszentrum des Radarsignal-Primärstrahler 7 und der Rückwand 18 grösser als den Abstand d, zwischen den Strahlern 13 und 14 der Einrichtung zur Strahlungseinkopplung der IFF-Signale auf der einen Seite und der Rückwand 18 auf der anderen Seite zu wählen. Durch diese Massnahme werden Störungen des Primärradars durch die IFF-Strahlung vermieden. Die sich ergebende Abweichung des IFF-Strahlungsschwerpunktes von der Brennlinie des zylindrischen Parabolreflektors 1 ist bei der üblichen Wellenlänge für IFF-Signale von ca. 30 Zentimeter unkritisch.

In den wieter aussen liegenden Bereichen der Rückwand 18 können störende Reflexionen beispielsweise durch einen Absorberbelag 19 reduziert werden. Eine andere Möglichkeit der Verringerung störender Reflexionen bestünde in einer bestimmten Formgebung der Rückwand 18. Die beiden Abstände d, und d₂ wären dann allerdings nicht mehr konstant. Es lässt sich jedoch durch eine solche Formgebung eine gewünschte Belegung des zylindrischen Parabolreflektors erzielen.

Im Frequenzbereich über ca. 8-10 GHz kann durch die Verwendung von zirkularer anstelle von linearer Polarisation eine bessere Regenechounterdrückung erzielt werden. Die aus der Pillbox-Apertur austretende, beispielsweise vertikale Polarisation kann im Bereich des Trichters, in dem die horizontale Polarisation ausbreitungsfähig ist, durch ein Polarisationsgitter 22 in eine zirkulare Polarisation umgewandelt werden. Ein derartiges Polarisationsgitter 22 besteht in bekannter Weise z.B. aus unter 45° gegen die Aperturkanten geneigten Drähten oder Mäanderlinien, welche neben dem vorhandenen z. B. vertikalen E-Vektor einen gleich grossen, 90°-phasenverschobenen horizontalen E-Vektor erzeugen, so dass die gewünschte zirkulare Polarisation entsteht.

Für das IFF-Signal ist diese Polarisationsumwandlung unerwünscht, da auch die Signale der abzufragenden Transponder vertikal polarisiert sind. Eine Anordnung des Polarisationsgitters innerhalb des Trichters 12 an einer Stelle, an der die Querabmessung unter einer halben IFF-Wellenlänge liegt, verhindert die Anregung einer horizontalen IFF-Komponente, da diese dort nicht ausbreitungsfähig ist.

Damit besteht die Möglichkeit, die Radarpolarisation in eine zirkulare Polarisation umzuwandeln und die in derselben Antenne erregte IFF-Polarisation vertikal zu belassen.

Die Abstützung 21 und das Polarisationsgitter 22 lassen sich auch baulich zusammenfassen.

## Patentansprüche

1. Mit einer integrierten IFF-Antenne (IFF = identification-friend-foe = Freund-Feind-Identifizierung) versehene, als Pillbox-Antenne ausgebildete Radarantenne, bestehend aus einem zylindrischen Parabolreflektor (1), aus zwei senkrecht dazu angeordneten, zueinander parallel verlaufenden metallischen Platten (2, 3) und aus einem mit seinem Strahlungszentrum im Fokus des zylindrischen Parabolreflektors angeordneten Radarsignal-Primärstrahler (7), neben dem eine Einrichtung (13, 14) zur Strahlungseinkopplung des IFF-Signals angeordnet ist, dadurch gekennzeichnet, dass zwischen den beiden Platten (2, 3) noch eine parallel zu diesen beiden Platten verlaufende, jedoch nicht bis zum zylindrischen Parabolreflektor (1) reichende metallische Zwischenplatte (4) vorgesehen ist, so dass sich nach Art einer an sich bekannten doppelstöckigen Pillbox-Antenne zwei zu beiden Seiten dieser Zwischenplatte (4) liegende Plattenzwischenräume (5, 6) ergeben, zwischen denen eine Strahlungsverbindung über eine entlang des zylindrischen Parabolreflektors (1) vorgesehene Einrichtung zur Umlenkung der Strahlung besteht, wobei in dem einen Plattenzwischenraum (6) sowohl der Radarsignal-Primärstrahler (7) als auch daneben die Einrichtung (13, 14) zurStrahlungseinkopplung des IFF-Signals angeordnet sind, während sich der andere Plattenzwischenraum (5) zur Antennenapertur (20) öffnet.

2. Radarantenne nach Anspruch 1, dadurch gekennzeichnet, dass der Radarsignal-Primärstrahler (7) ein Hornstrahler, z. B. ein Umlenkhornstrahler, ist.

3. Radarantenne nach Anspruch 1, dadurch gekennzeichnet, dass der Radarsignal-Primärstrahler ein offener Hohlleiter ist.

4. Radarantenne nach einem der vorhergehenden Ansprüche, dadurch gekennzeichnet, dass die Einrichtung zur Strahlungsumlenkung vom einen zum anderen Plattenzwischenraum (5, 6) in einem Schlitz besteht, welcher sich dadurch ergibt, dass die Zwischenplatte (4) nicht ganz bis zum zylindrischen Parabolreflektor (1) reicht.

5. Radarantenne nach einem der Ansprüche 1 bis 3, dadurch gekennzeichnet, dass die Einrichtung zur Strahlungsumlenkung von einem zum anderen Plattenzwischenraum (5, 6) durch zwei 45°-Abschrägungen (9, 10) in der Querschnittskontur des zylindrischen Parabolreflektors (1) gebildet ist.

6. Radarantenne nach einem der vorhergehenden Ansprüche, dadurch gekennzeichnet, dass die Zwischenplatte (4) in einer am zylindrischen Parabolreflektor (1) entlang verlaufenden, aus dielektrischem Material bestehenden Halterung (11) befestigt ist.

7. Radarantenne nach einem der vorhergehenden Ansprüche, dadurch gekennzeichnet, dass derjenige Plattenzwischenraum (6), in dem sich der Radarsignal-Primärstrahler (7) befindet, an der zum Parabolreflektor (1) entgegengesetzt liegenden Seite mit einer metallischen Rückwand (18) abgeschlossen ist.

8. Radarantenne nach Anspruch 7, dadurch gekennzeichnet, dass der Abstand (d₂) zwischen der Einrichtung (13, 14) zur Strahlungseinkopplung der IFF-Signale und der Rückwand (18) so bemessen ist, dass diese als Subreflektor für IFF-Signale wirksam ist.

9. Radarantenne nach Anspruch 8, dadurch gekennzeichnet, dass bei vertikaler Strahlungspolarisation sowohl der auszustrahlenden Radarsignale als auch der auszustrahlenden IFF-Signale der Abstand (d,) zwischen dem Strahlungszentrum des Radarsignal-Primärstrahlers (7) und der Rückwand (18) grösser ist als der Abstand (d₂) zwischen der Einrichtung (13, 14) zur Strahlungseinkopplung des IFF-Signals und dieser Rückwand (18).

10. Radarantenne nach einem der Ansprüche 7 bis 9, dadurch gekennzeichnet, dass in den weiter aussen liegenden Bereichen der Rückwand (18) Absorberbeläge (19) auf dieser angebracht sind.

11. Radarantenne nach einem der Ansprüche 7 bis 9, dadurch gekennzeichnet, dass die Rückwand (18) so geformt ist, dass sich eine gewünschte Belegung des zylindrischen Parabolreflektors (1) ergibt.

12. Radarantenne nach einem der vorhergehenden Ansprüche, dadurch gekennzeichnet, dass die Einrichtung zur Strahlungseinkopplung der IFF-Signale durch zwei zu beiden Seiten des Radarsignals-Primärstrahlers (7) angeordnete Strahler (13, 14) gebildet ist.

13. Radarantenne nach Anspruch 12, dadurch gekennzeichnet, dass die beiden IFF-Strahler (13, 14) jeweils durch den verlängerten, elektrisch angepassten Innenleiter zweier koaxialer Zuführungsleitungen gebildet sind, welche durch die eine metallische Platte (3) durchgeführt sind.

14. Radarantenne nach Anspruch 12 oder 13, dadurch gekennzeichnet, dass die beiden IFF-Strahler (13, 14) in Querrichtung versetzt sind, so dass die Abstände dieser beiden Strahler (13, 14) zum Radarsignal-Primärstrahler (7) unterschiedlich sind.

15. Radarantenne nach einem der Ansprüche 12 bis 14, dadurch gekennzeichnet, dass eine Hybridschaltung (15) zur Summe-Differenz-Bildung unmittelbar unter den beiden IFF-Strahlern (13, 14) an der Aussenseite der unteren Platte (3) angebracht ist.

16. Radarantenne nach einem der vorhergehenden Ansprüche, dadurch gekennzeichnet, dass sich derjenige Plattenzwischenraum (5), in welchem sich der Radar-Primärstrahler (7) nicht befindet, nach aussen hin trichterförmig (12) öffnet.

17. Radarantenne nach Anspruch 16, dadurch gekennzeichnet, dass im Plattenzwischenraum (5) in der Nähe des Trichters (12) eine dielektrische Abstützung (21) angebracht ist.

18. Radarantenne nach Anspruch 16 oder 17, dadurch gekennzeichnet, dass im Trichter (12) ein zirkular polarisierendes Gitter (22) angebracht ist.

19. Radarantenne nach Anspruch 18, dadurch gekennzeichnet, dass das Gitter (22) im Trichter (12) derart angebracht ist, dass es aufgrund der unterschiedlichen Ausbreitungsbedingungen für den horizontalen Vektor der elektrischen Feldstärke des höherfrequenten Primärradarsignals nur für Primärradar, aber nicht für IFF wirkt.

20. Radarantenne nach Anspruch 17 und einem der Ansprüche 18 und 19, dadurch gekennzeichnet, dass die dielektrische Abstützung (21) und das polarisierende Gitter (22) baulich zusammengefasst sind.

## Claims

1. A radar antenna provided with an integrated IFF antenna (IFF = identification-friend-foe), and of the type designed as a pillbox antenna consisting of a cylindrical parabolic reflector (1), two metallic plates (2, 3) arranged at right angles to the reflector and parallel to one another, and a radar signal - primary radiator (7) whose radiation centre is arranged in the focus of the cylindrical parabolic reflector, beside which there is arranged a device (13, 14) which serves for the radiation input-coupling of the IFF signal, characterised in that between the two plates (2, 3) there is arranged a metallic intermediate plate (4) which runs parallel to the two plates but which does not reach the cylindrical reflector (1), so that, in the manner of a two-level pillbox antenna as known per se, two plate-interspaces (5, 6) are formed located on each side of this intermediate plate (4) and between which a radiation link is provided via a device which is located along the clyindrical parabolic reflector (1) and which serves to deflect the radiation, where both the radar signal primary radiator (7) accompanied by the device (13, 14) which serves for the radiation input-coupling of the IFF signal are located in the first plate-interspace (6), whereas the other plate-interspace (15) opens towards the antenna aperture (20).

2. A radar antenna as claimed in Claim 1, characterised in that the radar signal primary radiator (7) consists of a horn radiator, e. g. a deflecting horn radiator.

3. A radar antenna as claimed in Claim 1, characterised in that the radar signal primary radiator is an open waveguide.

4. A radar antenna as claimed in one of the preceding Claims, characterised in that the device which serves to deflect radiation from the one plate-interspace to the other (5, 6) consists of a slot formed by the fact that the intermediate plate (4) does not entirely reach the cylindrical parabolic reflector (1).

5. A radar antenna as claimed in one of the Claims 1 to 3, characterised in that the device which serves to deflect radiation from the one plate-interspace (5, 6) to the other is formed by two 45° bevels (9, 10) in the cross-sectional contour of the cylindrical parabolic reflector (1).

6. A radar antenna as claimed in one of the preceding Claims, characterised in that the intermediate plate (4) is secured in a holder (11) which runs along the cylindrical parabolic reflector (1) and which consists of dielectric material.

7. A radar antenna as claimed in one of the preceding Claims, characterised in that the plate-interspace (6), in which the radar signal primary radiator (7) is arranged, is terminated by a metallic rear wall (18) on the side which lies opposite the parabolic reflector (1).

8. A radar antenna as claimed in Claim 7, characterised in that the distance (d₂) between the device (13, 14) which serves for the radiation input-coupling of the IFF signals and the rear wall (18) is designed so as to be capable of acting as a sub-reflector for IFF signals.

9. A radar antenna as claimed in Claim 8, characterised in that in the case of vertical radiation polarisation both of the radar signals which are to be irradiated and of the IFF signals which are to be irradiated, the distance (d,) between the radiation centre of the radar signal primary radiator (7) and the rear wall (18) is greater than the distance (d₂) between the device (13, 14) which serves for the radiation input-coupling of the IFF signal and this rear wall (18).

10. A radar antenna as claimed in one of the Claims 7 to 9, characterised in that absorber coatings (19) are applied to the rear wall (18) in the outlying regions thereof.

11. A radar antenna as claimed in one of the Claims 7 to 9, characterised in that the rear wall (18) is shaped to produce a desired covering of the cylindrical parabolic reflector (1).

12. A radar antenna as claimed in one ofthe preceding Claims, characterised in that the device which serves for the radiation input-cooling of the IFF signals is formed by two radiators (13, 14) which are arranged on each side of the radar signal primary radiator (7).

13. A radar antenna as claimed in Claim 12, characterised in that the two IFF radiators (13, 14) are each formed by the extended, electrically adapted inner conductor of two coaxial supply lines which lead through the first metallic plate (3).

14. A radar antenna as claimed in Claim 12 or 13, characterised in that the two IFF radiators (13, 14) are offset in the transverse direction so that the distances of these two radiators (13, 14) to the radar signal primary radiator (7) differ.

15. A radar antenna as claimed in one of the Claims 12 to 14, characterised in that a hybrid circuit (15) which serves for sum difference formation is arranged directly beneath the two IFF radiators (13, 14) on the outside of the lower plate (3).

16. A radar antenna as claimed in one of the preceding Claims, characterised in that the plate-interspace (5) which does not contain the radar primary radiator (7) opens up towards the exterior in a funnel formation (12).

17. A radar antenna as claimed in Claim 16, characterised in that a dielectric support (21) is arranged in the plate-interspace (5) in the vicinity of the funnel (12).

18. A radar antenna as claimed in Claim 16 or 17, characterised in that a circularly polarised grid (22) is arranged in the funnel (12).

19. A radar antenna as claimed in Claim 18, characterised in that the grid (22) is arranged in the funnel (12) in such manner that different propagation conditions exist for the horizontal vector of the electric field strength of the higher- frequency primary radar signal so that it serves only for primary radar, but not for IFF.

20. A radar antenna as claimed in Claim 17 and one of the Claims 18 and 19, characterised in that the dielectric support (21) and the polarising grid (22) are structurally combined.

## Revendications

1. Antenne radar réalisée sous la forme d'une antenne du type pillbox et pourvue d'une antenne IFF (Identification friend foe = identification ami- ennemi) intégrée constituée par un réflecteur cylindro-parabolique (1), par deux plaques métalliques (2, 3) et qui y sont perpendiculaires et qui s'étendent parallèlement entre elles et par une antenne primaire pour les signaux radar, et dont le centre de rayonnement est disposé au foyer du réflecteur cylindro-parabolique, antenne primaire près de laquelle est prévu un dispositif (13, 14) pour le couplage du rayonnement du signal IFF, caractérisée par le fait qu'entre les deux plaques (2, 3) est encore prévue une plaque intermédiaire (4) s'étendant parallèlement à ces deux plaques mais ne s'étendant toutefois pas jusqu'au réflecteur cylindro-parabolique (1) pour qu'il en résulte, selon le genre d'une antenne pillbox à deux étages, connue en soi, deux intervalles entre-plaques (5, 6) entre lesquelles existe und liaison de rayonnement par l'intermédiaire d'un dispositif prévu le long du réflecteur cylindro-parabolique (1) pour dévier le rayonnement, la réalisation étant telle que sont prévus dans l'un des intervalles entre-plaques (6) aussi bien l'antenne primaire (7) pour les signaux radar que près de celui-ci le dispositif (13, 14) pour le couplage du rayonnement du signal IFF, alors que l'autre intervalle entre-plaques (5) s'ouvre en direction de l'ouverture de l'antenne (20).

2. Antenne radar selon la revendication 1, caractérisée par le fait que l'antenne primaire (7) pour les signaux radar est un cornet, par exemple un cornet déviateur.

3. Antenne radar selon la revendication 1, caractérisée par le fait que l'antenne primaire pour les.signaux radar est un guide d'ondes ouvert.

4. Antenne radar selon l'une des revendications précédentes, caractérisée par le fait que le dispositif pour la déviation du rayonnement de l'un à l'autre intervalle entre-plaques (5, 6) est une fente qui résulte du fait que la plaque intermédiaire (4) ne s'étend pas tout à fait jusqu'au réflecteur cylindro-parabolique (1).

5. Antenne radar selon l'une des revendications 1 à 3, caractérisée par le fait que le dispositif pour la déviation du rayonnement de l'un à l'autre des intervalles entre-plaques (5, 6) est formé par deux biseaux à 45° (9, 10) ménagés dans le contour de la section transversale du réflecteur cylindro-parabolique (1).

6. Antenne radar selon l'une des revendications précédentes, caractérisée par le fait que la plaque intermédiaire (4) est fixée dans un support (11) constitué par un matériau diélectrique et s'étendant le long du réflecteur cylindro-parabolique (1).

7. Antenne radar selon l'une des revendications précédentes, caractérisée par le fait que l'intervalle entre-plaques (6) dans lequel se trouve l'antenne primaire (7) pour les signaux radar est obturé à l'aide d'une paroi postérieure métallique (18) qui se situe du côté qui est opposé au réflecteur parabolique (1).

8. Antenne radar selon la revendication 7, caractérisée par le fait que la distance (d₂) entre le dispositif (13, 14) et le couplage du rayonnement des signaux IFF et la paroi postérieure (18) est dimensionnée de telle façon que cette dernière agit comme sous-réflecteur pour les signaux IFF.

9. Antenne radar selon la revendication 8, caractérisée par le fait que dans le cas d'une polarisation verticale du rayonnement des signaux radar à émettre de même que des signaux IFF à émettre, la distance (d,) entre le centre du rayonnement de l'antenne primaire (7) pour les signaux radar et la paroi postérieure (18), est supérieure à la distance (d₂) entre le dispositif (13, 14) et le couplage du rayonnement du signal IFF et cette paroi postérieure (18).

10. Antenne radar selon l'une des revendications 7 à 9, caractérisée par le fait que dans les parties de la paroi postérieure (18) qui se situent davantage vers l'extérieur, des revêtements absorbants (19) sont fixés sur cette paroi.

11. Antenne radar selon l'une des revendications 7 à 9, caractérisée par le fait que la paroi postérieure (18) est conformée de telle façon que l'on obtient une occupation souhaitée du réflecteur cylindro-parabolique (1).

12. Antenne radar selon l'une des revendications précédentes, caractérisée par le fait que le dispositif pour le couplage du rayonnement des signaux IFF est constitué par deux antennes (13, 14) disposées de part et d'autre de l'antenne primaire (7) pour le signal radar.

13. Antenne radar selon la revendication 12, caractérisée par le fait que les deux antennes IFF (13, 14) sont respectivement formées par le conducteur intérieur prolongé et adapté du point de vue électrique, de deux conducteurs coaxiaux d'amenée qui sont passés à travers l'une (3) des plaques métalliques.

14. Antenne radar selon la revendication 12 ou 13, caractérisée par le fait que les deux antennes IFF (13, 14) sont décalées dans le sens transversal, en sorte que les distances de ces deux antennes (13, 14) par rapport à l'antenne primaire (7) des signaux radar, sont différentes.

15. Antenne radar selon l'une des revendications 12 à 14, caractérisée par le fait qu'un circuit hybride (15) pour former la somme et la différence est disposé directement sous les deux antennes IFF (13, 14), sur le côté extérieur de la plaque inférieure (3).

16. Antenne radar selon l'une des revendications précédentes, caractérisée par le fait que l'intervalle entre-plaques (5) dans lequel ne se trouve pas l'antenne radar primaire (7), s'évase coniquement (12) vers l'extérieur.

17. Antenne radar selon la revendication 16, caractérisée par le fait que dans l'intervalle entre-plaques (5), est prévu support diélectrique (21), dans le voisinage du cône (12).

18. Antenne radar selon la revendication 16 ou 17, caractérisée par le fait que dans le cône (10) est prévue une grille polarisante circulaire (22).

19. Antenne radar selon la revendication 18, caractérisée par le fait que la grille (22) est montée de telle façon dans le cône (12) qu'en raison des conditions différentes de propagation pour le vecteur horizontal de l'intensité du champ électrique des signaux haute fréquence du radar primaire, elle agit uniquement pour le radar primaire mais non pour IFF.

20. Antenne radar selon la revendication 17 et l'une des revendications 18 et 19, caractérisée par le fait que le support diélectrique (21) et la grille polarisante (22) sont rassemblés du point de vue de la construction.
